# EUROPÄISCHE PATENTSCHRIFT

(11) **EP 0 047 909 B1**
(45) Veröffentlichungstag und Bekanntmachung des Hinweises auf die Patenterteilung: **11.07.1984**
(21) Anmeldenummer: 81106779.2
(22) Anmeldetag: 29.08.1981
(51) Int. Cl.: B41F 13/02

(54) **Druckwerk für eine Rollen-Rotationsdruckmaschine**
Printing unit for a rotary web printing machine
Groupe imprimante pour une rotative d'impression sur bandes

(30) Priorität: 13.09.1980 DE 3034670
(43) Veröffentlichungstag der Anmeldung: 24.03.1982
(73) Patentinhaber: M.A.N.-ROLAND Druckmaschinen Aktiengesellschaft, 63012 Offenbach (DE)
(72) Erfinder: Burger, Rainer, D-8900 Augsburg (DE)

## Beschreibung

Die Erfindung betrifft ein Druckwerk für eine Rollen-Rotationsdruckmaschine, in das eine zu bedruckende Bahn von einem aufsteigenden Bahnführungsabschnitt kommend über eine die Bahn umlenkende Leitwalze seitlich zwischen zwei Druckwerkzylinder einführbar ist, wobei die aufsteigende Bahn von den unteren Druckwerkzylindern seitlich so beabstandet ist, dass diese zugänglich sind, wobei ferner der aufsteigende Bahnführungsabschnitt A durch Absenken der Leitwalze seitlich zum Druckwerk hin versetzbar und oberhalb der abgesenkten Leitwalze zwischen dieser und dem verschobenen aufsteigenden Bahnführungsabschnitt A' ein eine Stehfläche bietender Träger vorgesehen ist, und wobei zur seitlichen Einführung der Papierbahn in das Druckwerk oberhalb der abgesenkten Leitwalze eine weitere, die von dem verschobenen Bahnführungsabschnitt A' kommende Bahn umlenkende Leitwalze angeordnet ist.

Die DE-A Nr. 2741596 beschreibt ein Druckwerk für eine Rollen-Rotationsdruckmaschine der eingangs bezeichneten Gattung, in das eine zu bedruckende Bahn von einem aufsteigenden Bahnführungsabschnitt kommend über eine die Bahn umlenkende Leitwalze seitlich zwischen zwei Druckwerkzylindern einführbar ist, wobei die aufsteigende Bahn von den unteren Druckwerkzylindem so beabstandet ist, dass diese zugänglich sind. Der aufsteigende Bahnführungsabschnitt ist durch Absenken der Leitwalze seitlich versetzbar. Oberhalb der abgesenkten Leitwalze und zwischen dieser und dem zum Druckwerk verschobenen aufsteigenden Bahnführungsabschnitt ist ein eine Stehfläche bietender Träger in Form einer Hebebühne angebracht.

Ein ähnliches Druckwerk für eine Rollen-Rotationsdruckmaschine ist auch aus dem Fachbuch _{"}Techniken, System, Maschinen", S. 9, Abbildung 17b, zweites Bild von links, Oscar Frei, Polygraph-Verlag, bekannt. Bei einer derartigen Zuführung der Papierbahn ist zwar eine relativ gute Zugänglichkeit zu den unteren Druckwerkzylindern gegeben, jedoch bereitet es besonders bei Zeitungsdruckmaschinen Schwierigkeiten, z.B. für den Plattenwechsel an die oberhalb der Papierbahn liegenden Druckwerkzylinder heranzukommen, da der Zugang zu diesen Zylindern durch die Papierbahn behindert wird. Es versteht sich, dass der zu den Druckwerkzylindern aufsteigende Bahnführungsabschnitt näher an die Druckwerkzylinder heran verlegt werden kann, so dass oberhalb der seitlich ins Druckwerk eingeführten Bahn freier Zugang zu den dortigen Druckwerkzylindern gegeben ist, jedoch verdeckt in diesem Fall der ausfsteigende Papierbahnabschnitt die unteren Druckwerkzylinder.

Es ist Aufgabe der Erfindung, ein Druckwerk der eingangs genannten Art so auszubilden, dass mit einfachen Mitteln der Zugang zu der oberhalb in das Druckwerk einlaufenden Papierbahn verbessert wird.

Diese Aufgabe wird gemäss dem Kennzeichen des Patentanspruchs 1 gelöst. Weitere Ausbildungen der Erfindung ergeben sich aus den Unteransprüchen und aus der Beschreibung in Verbindung mit den Zeichnungen.

Die erfindungsgemässe, ortsfeste Lagerung der Schwenkachse vermeidet in vorteilhafter Weise die bekannte vertikale Versetzung einer vollständigen Hebebühne.

Bei der erfindungsgemässen Ausbildung der Bahnzuführung ist es lediglich erforderlich, eine Leitwalze, die in einer entsprechenden Lagerung beidseitig gehalten ist, abzusenken, so dass die Papierbahn in Druckwerkzylindernähe aufsteigt, wonach ein eine Stehfläche bietender Träger, beispielsweise in Form einer Arbeitsbühne, über die Papierbahn legbar ist, so dass nun an den oberen Druckwerkzylindern sowie an deren Farb- und Feuchtwerken hantiert werden kann. Dabei wird die Bahn durch eine weitere nach Absenken der genannten Leitwalze in deren Höhe einsetzbare Leitwalze gespannt, so dass auch bei geänderter Papierführung im Druckbetrieb gearbeitet werden kann. Der Ausdruck _{"}von einem aufsteigenden Bahnführungsabschnitt kommend und seitlich zwischen zwei Druckwerkzylindern in das Druckwerk einführbar,, ist so zu verstehen, dass die zu bedruckende Bahn auch in entgegengesetzter Richtung durch das Druckwerk laufen kann.

im nachfolgenden wird die Erfindung anhand von Ausführungsbeispielen im einzelnen beschrieben, wobei Bezug auf die beiliegenden Zeichnungen genommen wird. In diesen zeigen:
Fig. ein Druckwerk für eine Rollen-Rotationsdruckmaschine mit einer bekannten Bahnführung,
Fig. 2 ein Druckwerk mit der erfindungsgemässen Papierleitvorrichtung, und
Fig. 3 ein weiteres Ausführungsbeispiel der erfindungsgemässen Papierleitvorrichtung.

Fig. 1 zeigt ein übliches 9-Zylinder-Druckwerk einer Rollen-Rotationsoffsetdruckmaschine, die beispielsweise für den Zeitungsdruck einsetzbar ist. Von den äusseren Plattenzylindern sind lediglich die an der linken Seite des Druckwerks 1 angeordneten Plattenzylinder 2 und 3 bezeichnet, die in üblicher Weise jeweils mit einem Gummizylinder zusammenwirken. Unterhalb des H-förmig ausgebildeten Druckwerkes 1 ist ein aus drei Rollen bestehender Papierrollenstern 4 angedeutet. Von der oberen Rolle wird die Papierbahn zum Druckwerk 1 hochgeführt, wobei die Papierbahn 5 zunächst vertikal nach oben läuft, wonach eine Umlenkung um eine Papierleitwalze 6 zur seitlichen Einführung zwischen zwei Zylindern, beispielsweise zwischen den Gummizylinder und einen nicht näher bezeichneten zentralen Gegendruckzylinder, des Druckwerks 1 erfolgt.

Bei der in Fig. 1 gezeigten Ausführungsform des Druckwerkes 1 kann eine Bedienungsperson zwischen den aufsteigenden Bereich der Papierbahn und die linke Seite des Druckwerkes 1 treten und, beispielsweise im Stillstand der Machine, einen Plattenwechsel am Plattenzylinder 3 vornehmen. Die Zugänglichkeit zu den oberen Druckwerkzylindern ist jedoch durch die etwa horizontal seitlich in das Druckwerk 1 eingeführte Papierbahn 5 bei diesem bekannten Druckwerk behindert.

Durch die erfindungsgemässe Ausbildung der Papierleitvorrichtung gemäss den Fig. 2 und 3 ist es nun in einfacher Weise möglich, auch an die oberen Druckwerkzylinder heranzukommen, um an diesen die erforderlichen Arbeits- und Überwachungsvorgänge vornehmen zu können.

Die zwischen zwei Seitenwänden gelagerte Papierleitwalze 6 ist deshalb etwa vertikal absenkbar, so dass sie in die Position 6' gelangt. In dieser abgesenkten Stellung der Papierleitwalze 6' wird die Papierbahn 5 über eine weitere Papierleitwalze 8' geführt und an dieser umgelenkt, so dass der aufsteigende Bahnführungsabschnitt A von der in den Fig. 2 und 3 links dargestellten Position zu den Druckwerkzylindern hin verschoben ist. Dieser nach rechts verlegte aufsteigende Bahnführungsabschnitt ist mit A' bezeichnet. Die über die Papierleitwalzen 9, 10, 6', 8' und 7 verlaufende Papierbahn 5 kann in üblicher Weise auch bei diesem Bahnverlauf gespannt werden, so dass die Maschine drucken kann.

Nach erfolgtem Absenken der Leitwalze 6 und Einfügen der Leitwalze 8 in die Stellungen 6' und 8' wird ein eine Stehfläche bietender Träger, beispielsweise in Form eines Trittbretts 11, von der ausserhalb des Bahnführungsabschnittes A senkrecht verlaufenden Stellung abgeschwenkt, so dass der Träger 11' über dem zwischen den Leitwalzen 6' und 8'verlaufenden Bahnabschnittes zu liegen kommt. Eine auf dem Träger 11' stehende Bedienungsperson kann nun an den oberen Zylindern die erforderlichen Arbeiten, beispielsweise Plattenwechsel bei Stillstand der Maschine, ausführen.

Fig. 3 zeigt eine abgewandelte Ausführungsform der Papierleitvorrichtung, bei der die Walzen 8 bzw. 8' nicht gezeigt sind. Die in dem Druckwerk 1 bedruckte Bahn 5 wird bei der Ausführungsform gemäss Fig. 3 wieder seitlich aus dem Druckwerk 1 herausgeführt. Für diesen Zweck werden anstelle der in Fig. 2 verwendeten absenkbaren Leitwalze 6 zwei absenkbare Leitwalzen 13 und 14 verwendet. Wenn sich die Leitwalzen 13 und 14 in der oberen Stellung befinden und der Träger 11 aufrecht gestellt ist, sind die unteren Druckwerkzylinder und die zu diesen gehörenden nicht dargestellten Farb- und Feuchtwerke zugänglich. Werden die Leitwalzen 13 und 14 in die Position 13' und 14' abgesenkt und der Träger 11 nach unten geschwenkt, so dass er die waagerechte Lage 11' einnimmt, kann eine auf dem Träger 11 stehende Bedienungsperson an den oberen Druckwerkzylindern arbeiten.

Zum automatischen Absenken der Leitwalzen ist die in Fig. 3 schematisch dargestellte Vorrichtung geeignet. Diese besteht aus einem an einer Seitenwand befestigten Antriebsmotor, beispielsweise einem Elektromotor 15, durch den eine vertikal verlaufende Gewindespindel 16 antreibbar ist. Mit Hilfe der Gewindespindel sind die an einem Führungsstück 17 befestigten Leitwalzen 13 und 14 in entsprechenden, nicht näher dargestellten Führungsbahnen bis zu den Positionen 13', 14' absenkbar. Die in Fig. 3 gezeigte Führungsspindel 16 kann, gegebenenfalls jeweils mit einem separaten Antrieb beidseitig der Leitwalzen verwendet und synchron betrieben werden.

In vorteilhafter Weise wird gemäss Fig. 2 an dem oberen schwenkpunktfernen Ende des Trägers 11 die nach Absenken der Leitwalze 6 einschwenkbare Leitwalze 8 angeordnet, so dass automatisch mit dem Einschwenken des Trägers 11 in die horizontale Lage die Leitwalze 8 in die Position 8' gelangt.

## Patentansprüche

1. Druckwerk für eine Rollen-Rotationsdruckmaschine, in das eine zu bedruckende Bahn (5) von einem aufsteigenden Bahnführungsabschnitt kommend über eine die Bahn (5) umlenkende Leitwalze (6, 13) seitlich zwischen zwei Druckwerkzylinder einführbar ist, wobei die aufsteigende Bahn von den unteren Druckwerkzylindern seitlich so beabstandet ist, dass diese zugänglich sind, wobei ferner der aufsteigende Bahnführungsabschnitt (A) durch Absenken der Leitwalze (6,13) seitlich zum Druckwerk hin versetzbar und oberhalb der abgesenkten Leitwalze (6, 13) zwischen dieser und dem verschobenen aufsteigenden Bahnführungsabschnitt (A') ein eine Stehfläche bietender Träger (11,11') vorgesehen ist, und wobei zur seitlichen Einführung der Papierbahn in das Druckwerk oberhalb der abgesenkten Leitwalze (6') eine weitere, die von dem verschobenen Bahnführungsabschnitt (A') kommende Bahn (5) umlenkende Leitwalze (7) angeordnet ist, dadurch gekennzeichnet, dass der Träger (11, 11') als schwenkbares Trittbrett ausgebildet ist, dessen Schwenkachse ortsfest an der druckwerkfernen Seite des Bahnführungsabschnitts (A), verläuft, dass nach dem Absenken der Leitwalze (6, 6', 13, 13') eine die Bahn (5) in den verschobenen aufsteigenden Bahnführungsabschnitt (A') umlenkende dritte Leitwalze (8, 8') einfügbar ist, und dass diese dritte Leitwalze (8, 8') am schwenkpunktfernen Ende des Trittbretts angebracht ist.

2. Druckwerk nach Anspruch 1, dadurch gekennzeichnet, dass die Leitwalze (6, 13) zur Entspannung der Bahn (5) teilabsenkbar ist.

3. Druckwerk nach Anspruch 1 oder 2, dadurch gekennzeichnet, dass zur Herausführung der in dem Druckwerk (1) bedruckten Bahn (5) oberhalb oder unterhalb der absenkbaren Leitwalze (13) eine weitere absenkbare Walze (14) angeordnet ist.

4. Druckwerk nach einem der vorangehenden Ansprüche, dadurch gekennzeichnet, dass die Leitwalzen (6,13,14) durch eine von einem Motor (15) angetriebene Spindel (16) absenk- und anhebbar sind.

## Claims

1. Printing unit for a web-fed printing machine, into which a web (5) to be printed, coming from a rising section of the web path, can be guided laterally between two printing cylinders via a guide roller (6,13) deflecting the web (5), the rising web being laterally spaced from the lower printing cylinders in such a way that the latter are accessible, whereby in addition the rising section (A) of the web path can be displaced laterally towards the printing unit by lowering the guide roller (6, 13), and a carrier (11, 11') providing a standing surface is provided above the lowered guide roller (6', 13') between it and the displaced rising section (A) of the web path, and whereby for the lateral introduction of the paper web into the printing unit, a further guide roller (7), deflecting the web (5) coming from the shifted web path section (A') is arranged above the lowered guide roller (6'), characterised in that the carrier (11, 11') is constructed as a pivotable footboard, whose axis of rotation extends fixedly on the side of the web path section (A) distant from the printing unit, in that when the guide roller (6, 6', 13, 13') has been lowered, a third guide roller (8, 8') can be inserted which deflects the web (5) into the displaced rising web path section (A'), and in that this third guide roller (8, 8') is arranged at the end of the footboard distant from the point of rotation.

2. Printing unit according to Claim 1, characterised in that the guide roller (6, 13) can be partially lowered to relieve tension in the web (5).

3. Printing unit according to Claim 1 or 2, characterised in that forthe removal of the web (5) printed in the printing unit (1), a further lowerable roller (14) is arranged above or below the lowerable guide roller (13).

4. Printing unit according to one of the preceding claims, characterised in that the guide rollers (6, 13, 14) can be raised and lowered by a spindle (16) driven by a motor (15).

## Revendications

1. Groupe imprimant pour une machine à imprimer rotative à bobines, dans lequel une bande à imprimer (5) peut être introduite latéralement entre deux cylindres du groupe imprimant, en provenant d'un segment ascendant du passage de bande, en passant sur un rouleau de guidage (6, 13) qui dévie la bande (5), la bande étant alors écartée latéralement des cylindres inférieurs du groupe imprimant de manière que ces cylindres soient accessibles, cependant que le segment ascendant (A) du passage de bande peut en outre être déporté latéralement vers le groupe imprimant par abaissement du rouleau de guidage (6, 13) et qu'un support (11, 11') offrant une plate-forme est prévu au-dessus du rouleau de guidage abaissé (6', 13'), entre celui-ci et le segment ascendant déporté (A') du passage de bande, et qu'un autre rouleau de guidage (7), qui dévie la bande (5) provenant du segment déporté (A') du passage de bande, est prévu au-dessus du rouleau de guidage abaissé (6') pour l'introduction latérale de la bande de papier dans le groupe imprimant, caractérisé en ce que le support (11, 11') est constitué par un marche-pied basculant, dont l'axe de basculement s'étend, en une position fixe, sur le côté du segment (A) du passage de bande qui est éloigné du groupe imprimant, en ce que, après l'abaissement du rouleau de guidage (6, 6'; 13,13'), un troisième rouleau de guidage (8, 8'), qui dévie la bande (5) vers le segment ascendant déporté (A') du passage de bande, peut être mis en place, et en ce que ce troisième rouleau de guidage (8, 8') est monté à l'extrémité du marchepied qui est éloignée du point de basculement.

2. Groupe imprimant selon la revendication 1, caractérisé en ce que le rouleau de guidage (6,13) peut être partiellement abaissé pour détendre la bande (5).

3. Groupe imprimant selon les revendications 1 ou 2, caractérisé en ce qu'un autre rouleau abaissable (14) est agencé au-dessus ou au-dessous du rouleau de guidage abaissable (13) pour évacuer la bande (5) imprimée dans le groupe imprimant (1).

4. Groupe imprimant selon l'une des revendications précédentes, caractérisé en ce que les rouleaux de guidage (6, 13, 14) peuvent être abaissés et relevés par une vis (16) entraînée par un moteur (15).
